# EUROPÄISCHE PATENTANMELDUNG

(11) **EP 0 404 172 A2**
(43) Veröffentlichungstag der Anmeldung: **27.12.1990**
(21) Anmeldenummer: 90111870.3
(22) Anmeldetag: 22.06.1990
(51) Int. Cl.: H01H 33/04, H01H 73/04, H01H 33/90

(54) **Hochleistungskontakt, insbesondere für Niederspannungsschaltgeräte**

(30) Priorität: 23.06.1989 DE 3920542
(71) Anmelder: Klöckner-Moeller GmbH, D-53115 Bonn (DE)
(72) Erfinder: Nachtigall, Klaus-Peter, Dr. Dipl.-Ing., D-5000 Köln 60 (DE)

(57) **Zusammenfassung**

Bei Hochleistungskontakten besteht das Problem, daß im Kurzschlußfalle die Kontakte nicht schnell genug voneinander abheben und infolge des auftretenden Lichtbogens miteinander verschweißen. Es ist daher wichtig, daß beim Auftreten eines Kurzschlußstromes eine sehr schnelle Kontakttrennung zwischen dem festen und dem beweglichen Kontakt herbeigeführt wird mit Abkühlung und Verwirbelung des Lichtbogens zur schnellen Lichtbogenlöschung und Reduzierung der Durchlaßenergie. Dies wird dadurch erreicht, daß der bewegliche Kontakt (8) in einer rohrförmigen Hülse (11) aus einem elektrisch nicht leitenden Material, vorzugsweise Polytetrafluoräthylen, mit mindestens einer im Kontakt-Öffnungsweg befindlichen Ausblasöffnung (10) längsverschiebbar geführt ist, wobei der Schaltraum (13) zwischen dem am Boden der rohrförmigen Hülse (11) angeordneten Festkontakt (7) und dem beweglichen Kontakt (8) nach außen derart abgedichtet ist, daß der im Kurzschlußfalle im Schaltraum (13) auftretende Schaltdruck den beweglichen Kontakt (8) wie einen Kolben in eine Öffnungsstellung treibt, in der sich der Schaltdruck durch eine Ausblasöffnung (10) abbauen kann.

## Beschreibung

Die Erfindung betrifft einen Hochleistungskontakt nach dem Oberbegriff des Ansprüches 1, der insbesondere für Niederspannungsschaltgeräte bestimmt ist.

Bei Hochleistungskontakten besteht das Problem, daß im Kurzschlußfalle die Kontakte nicht schnell genug voneinander abheben und infolge des auftretenden Lichtbogens miteinander verschweißen.

Der Erfindung liegt daher die Aufgabe zugrunde, einen Hochleistungskontakt nach dem Oberbegriff des Ansprüches 1 so auszubilden, daß beim Auftreten eines Kurzschlußstromes eine sehr schnelle Kontakttrennung zwischen dem festen und dem beweglichen Kontakt herbeigeführt wird mit Abkühlung und Verwirbelung des Lichtbogens zur schnellen Lichtbogenlöschung und Reduzierung der Durchlaßenergie.

Diese Aufgabe wird gemäß der Erfindung durch den Kennzeichnungsteil des Ansprüches 1 gelöst, während in den Ansprüchen 2 bis 12 besonders vorteilhafte Weiterbildungen der Erfindung gekennzeichnet sind.

Durch die Abdichtung des Schaltraumes kann der im Kurzschlußfalle zwischen den Kontakten auftretende Schaltdruck nicht unmittelbar entweichen, sondern im Schaltraum zwischen dem Festkontakt und dem beweglichen Kontakt kann sich ein Schaltdruck aufbauen, durch den der bewegliche Kontakt wie ein Kolben von dem Festkontakt weg in die Öffnungsstellung getrieben wird und der sich erst dann durch eine Ausblasöffnung abbauen kann, wenn sich die Kontakte um einen bestimmten Betrag geöffnet haben.

Dadurch, daß der Schaltraum gemäß Anspruch 6 von einer elektrischen Spule umgeben ist, die durch ihr Magnetfeld auf den Lichtbogen derart einwirkt, daß dieser keinen festen Fußpunkt auf den Kontaktflächen des Festkontaktes und des beweglichen Kontaktes findet, sondern ständig wandert, ergibt sich der weitere Vorteil, daß der Lichtbogen nicht nur verwirbelt wird, sondern auch die auf den Kontaktflächen der Kontaktteile ständig wandernden Lichtbogenfußpunkte das Kontaktmaterial gleichmäßig abbrennen. Durch die Verwirbelung wird außerdem die Länge des Lichtbogens erhöht, woraus ein Anstieg der Lichtbogenspannung resultiert, durch die wiederum die Durchflußenergie eine Reduzierung erfährt, so daß die nachgeschalteten Geräte durch den Kurzschlußstrom nicht so hoch belastet werden.

Bevorzugte Ausführungsbeispiele der Erfindung sind in der Zeichnung schematisch dargestellt. Es zeigen
Fig. 1 einen Hochleistungskontakt für Niederspannungsschaltgeräte in einer ersten Ausführungsform in Verbindung mit einem Schnellauslöser in der Einschalt- oder Ruhestellung,
Fig. 2 eine Teildarstellung mit der Verwirbelung des Lichtbogens zwischen den Kontaktteilen des Hochleistungskontaktes zu Beginn einer Auslösung im Kurzschlußfalle,
Fig. 3 den Hochleistungskontakt mit Schnellauslöser im weiteren Verlauf eines Auslösevorganges im Kurzschlußfalle,
Fig. 4 eine gegenüber Fig. 1 bis 3 abgewandelte Ausführungsform eines derartigen Hochleistungskontaktes mit einer zusätzlichen elektrischen Spule zur Erhöhung der Geschwindigkeit beim Abheben des beweglichen Kontaktes im Kurzschlußfalle und
Fig. 5 eine gegenüber Fig. 1 bis 4 weiter abgewandelte Ausführungsform eines solchen Hochleistungskontaktes.

Der Hochleistungskontakt 1, der insbesondere für Niederspannungsschaltgeräte bestimmt ist, ist in Verbindung mit einem elektromagnetischen Schnellauslöser 2 dargestellt, der auf das Gehäuse 3 des Hochleistungskontaktes 1 aufgesetzt ist. Der Schnellauslöser 2 hat eine Auslöserspule 4, die vom Kurzschlußstrom durchflossen wird und deren Magnetfeld auf eine Auslösehülse 5 in Öffnungsrichtung 6 des Hochleistungskontaktes 1 einwirkt. Die Auslösehülse 5 steht zusätzlich unter der Wirkung einer Schraubenzugfeder 5a.

Der Hochleistungskontakt 1 hat einen Festkontakt 7 und einen davon abhebbaren beweglichen Kontakt 8 sowie eine Lichtbogenkammer 9 mit Ausblasöffnung 10, durch die der im Kurzschlußfalle auftretende Lichtbogen entweichen kann und gelöscht wird.

Bei allen drei gezeigten Ausführungsbeispielen eines solchen Hochleistungskontaktes 1 ist der bewegliche Kontakt 8 mit einem Kontaktstift oder einer Betätigungsstange 11 ausgebildet und in einer rohrförmigen Hülse 12 aus einem elektrisch nichtleitenden Material, vorzugsweise Polytetrafluorethylen, mit mindestens einer im Kontakt-Öffnungsweg befindlichen Ausblasöffnung 10 längsverschiebbar geführt. Der Schaltraum 13 zwischen dem Festkontakt 7 und dem beweglichen Kontakt 8 ist dabei derart abgedichtet, daß der im Kurzschlußfalle im Schaltraum auftretende Schaltdruck nicht frei entweichen kann, sondern den beweglichen Kontakt 8 wie einen Kolben in eine Öffnungsstellung (Fig. 3) treibt, in der sich der Schaltdruck durch die Ausblasöffnung 10 abbauen kann.

Wie in Fig. 1 gezeigt ist, kann der Schaltraum 13 mittels einer Scheibe 14 am beweglichen Kontakt 8, die an der Innenwandung der Hülse 12 oder des Schaltraumes 13 anliegt, gegen den Außenraum abgedichtet sein. Bei diesem ersten Ausführungsbeispiel ist die Ausblasöffnung 10 an der Hülse 12 seitlich ausgebildet und trichterförmig nach außen erweitert, so daß der im Kurzschlußfalle auftretende Schaltdruck aus dem Schaltraum 13 zur Seite hin entweichen kann, sobald der bewegliche Kontakt 8 mit der Dichtungsscheibe oder -platte 14 die untere Kante 15 der fensterartigen oder schlitzförmigen Ausblasöffnung 10 passiert hat.

Abweichend von der Ausführungsform von Fig. 1 bis 3 kann der Hochleistungskontakt 1 aber auch so ausgebildet sein, wie dies an Hand der beiden weiteren Ausführungsbeispiele von Fig. 4 und 5 gezeigt ist. Hierbei ist die Hülse 12 für den beweglichen Kontakt 8 zweiteilig ausgebildet und besteht aus einem unteren Hülsenstück 12a, an dem der Festkontakt 7 vorzugsweise versenkt angeordnet ist, und einem oberen Hülsenstück 12b mit der rohrförmigen Führung für den beweglichen Kontakt 8, wobei im Öffnungsweg des beweglichen Kontaktes 8 zwischen dem unteren (12a) und dem oberen Hülsenstück 12b düsenförmige Ausblaskanäle 16 für den im Kurzschlußfalle gebildeten Lichtbogen vorhanden sind, die in eine Lichtbogenkammer 17 mit nach außen führenden Ausblasöffnungen 18 münden.

Wie in Fig. 4 und 5 im einzelnen zu erkennen ist, besteht bei beiden Ausführungsformen das untere Hülsenstück 12a aus einem nach oben konisch verjüngten Träger für den Festkontakt 7, der in einer zylindrischen Aussparung 19 am unteren Hülsenstück 12a derart versenkt angeordnet ist, daß der am unteren Ende des Kontaktstiftes oder der Betätigungsstange 11 sitzende bewegliche Kontakt 8 in diese zylindrische Aussparung 19 im wesentlichen randseitig abdichtend eintaucht, so daß sich beim Öffnen der Kontakte 8 im Kurzschlußfalle ein Schaltdruck zwischen den beiden Kontaktteilen 7, 8 aufbauen kann und den beweglichen Kontakt 8 von dem Festkontakt 7 abhebt.

Das nach oben konisch zulaufende untere Hülsenstück 12a ragt in eine dazu passende untere konische Aussparung 20 am oberen Hülsenstück 12b derart hinein, daß der Zwischenraum zwischen den konischen Wandungsteilen eine schlitzförmige konische Ausblasdüse 16 für den Abbau des Schaltdruckes bildet.

Die untere konische Aussparung 20 am oberen Hülsenstück 12b ist nach unten hin zu der Lichtbogenkammer 17 erweitert und durch eine Grundplatte 21 mit nach außen gerichteten Ausblasöffnungen 18 verschlossen.

Zur Verwirbelung des Lichtbogens im Kurzschlußfalle ist der Schaltraum bei allen gezeigten Ausführungsbeispielen von einer elektrischen Spule 22 umgeben, die durch ihr Magnetfeld auf den Lichtbogen derart einwirkt, daß dieser keinen festen Fußpunkt auf den Kontaktflächen des Festkontaktes 7 und des beweglichen Kontaktes 8 findet, dadurch im Schaltraum und auf den Kontaktflächen ständig wandert, verwirbelt und an der Innenwandung der rohrförmigen Hülse 12 bzw. an den Hülsenstücken 12a, 12b abgekühlt wird (Fig. 2). Durch die Verwirbelung des Lichtbogens wird auch die Länge des Lichtbogens erhöht. Der Lichtbogen wird also aufgelängt, woraus ein Anstieg der Lichtbogenspannung resultiert und die Durchflußenergie im Kurzschlußfalle reduziert wird, während man durch die Kühlung des Lichtbogens an den Seitenwänden des Schaltraumes unmittelbar nach der Kontaktöffnung schon bei relativ kleinen Strömen eine merkliche Spannungserhöhung erhält.

Zusätzlich zu der Spule 22 für die Verwirbelung des Lichtbogens kann bei allen drei gezeigten Ausführungsformen der bewegliche Kontakt 8 des Hochleistungskontaktes 1 mit einer den Kontaktdruck erzeugenden Magnetanordnung ausgebildet sein. Dabei sitzt der bewegliche Kontakt 8 an dem einen Ende eines Kontaktstiftes oder einer Betätigungsstange 11 aus einem nichtmagnetisierbaren Material, der an seinem anderen Ende einen Anker 23 aus ferromagnetischem Material trägt, der mit einem gehäusefesten Dauermagnetring 24 in einer den Kontaktdruck erzeugenden Weise zusammenwirkt.

Weiterhin kann der bewegliche Kontakt 8 zum schnelleren Abheben von dem Festkontakt 7 mit einem die Geschwindigkeit beim Abheben des Kontaktes erhöhenden elektromagnetischen Schnellauslöser entsprechend Fig. 1 und 3 ausgebildet sein. Hierbei ist der Kontaktstift oder die Betätigungsstange 11 des beweglichen Kontaktes 8 von einer elektrischen Spule 25 umgeben, die bei Erregung im Kurzschlußfalle mit einem weiteren ferromagnetischen Ankerteil 26 am Kontaktstift 11 in Abhebe- oder Öffnungsrichtung 6 des beweglichen Kontaktes 8 zusammenwirkt und damit die Öffnung des Kontaktes noch unterstützt.

## Patentansprüche

1. Hochleistungskontakt, insbesondere für Niederspannungsschaltgeräte, mit einem Festkontakt und einem davon abhebbaren beweglichen Kontakt sowie einer Lichtbogenkammer mit Ausblasöffnung, durch die der im Kurzschlußfalle auftretende Lichtbogen entweichen kann und gelöscht wird, **dadurch gekennzeichnet**, daß der bewegliche Kontakt (8) in einer rohrförmigen Hülse (11) aus einem elektrisch nichtleitenden Material, vorzugsweise Polytetrafluorethylen, mit mindestens einer im Kontakt-Öffnungsweg befindlichen Ausblasöffnung (10) längsverschiebbar geführt ist, wobei der Schaltraum (13) zwischen dem am Boden der rohrförmigen Hülse (11) angeordneten Festkontakt (7) und dem beweglichen Kontakt (8) nach außen derart abgedichtet ist, daß der im Kurzschlußfalle im Schaltraum (13) auftretende Schaltdruck den beweglichen Kontakt (8) wie einen Kolben in eine Öffnungsstellung treibt, in der sich der Schaltdruck durch eine Ausblasöffnung (10) abbauen kann.

2. Hochleistungskontakt nach Anspruch 1, **dadurch gekennzeichnet**, daß der Schaltraum (13) mittels einer Scheibe (14) am beweglichen Kontakt (8), die an der Innenwandung der Hülse (12) anliegt, gegen den Außenraum abgedichtet ist.

3. Hochleistungskontakt nach Anspruch 1 oder 2, **da durch gekennzeichnet**, daß die Ausblasöffnung (10) an der rohrförmigen Hülse (12) seitlich ausgebildet und für den Abbau des Schaltdruckes trichterförmig nach außen erweitert ist.

4. Hochleistungskontakt nach Anspruch 1 oder 2, **da durch gekennzeichnet**, daß die rohrförmige Hülse (12) für den beweglichen Kontakt (8) zweiteilig ausgebildet ist und aus einem unteren Hülsenstück (12a), an dem der Festkontakt (7) vorzugsweise versenkt angeordnet ist, und einem oberen Hülsenstück (12b) derart besteht, daß im Öffnungswege des beweglichen Kontaktes (8) zwischen dem unteren (12a) und dem oberen Hülsenstück (12b) düsenförmige Ausblaskanäle (16) für den im Kurzschlußfalle gebildeten Lichtbogen vorhanden sind, die in eine Lichtbogenkammer (17) mit nach außen führenden Ausblasöffnungen (18) münden.

5. Hochleistungskontakt nach Anspruch 4, **dadurch gekennzeichnet**, daß das untere Hülsenstück (12a) aus einem nach oben konisch verjüngten Träger für den Festkontakt (7) besteht, der in einer zylindrischen Aussparung (19) am unteren Hülsenstück (12a) derart versenkt angeordnet ist, daß der am unteren Ende des Kontaktstiftes oder der Betätigungsstange (11) sitzende bewegliche Kontakt (8) in diese zylindrische Aussparung (19) im wesentlichen randseitig abdichtend eintaucht, so daß sich beim Öffnen der Kontakte (7, 8) im Kurzschlußfalle ein Schaltdruck zwischen den beiden Kontaktteilen aufbauen kann und den beweglichen Kontakt (8) vom Festkontakt (7) abhebt.

6. Hochleistungskontakt nach Anspruch 4 und 5, **dadurch gekennzeichnet**, daß das nach oben konisch zulaufende untere Hülsenstück (12a) in eine dazu passende untere konische Aussparung (20) an dem oberen Hülsenstück (12b) derart hineinragt, daß der Zwischenraum zwischen den konischen Wandungsteilen eine schlitzförmige konische Ausblasdüse (16) für den Abbau des Schaltdruckes bildet.

7. Hochleistungskontakt nach den Ansprüchen 4 bis 6, **dadurch gekennzeichnet**, daß die untere konische Aussparung (20) am oberen Hülsenstück (12b) nach unten hin zur Lichtbogenkammer (17) erweitert und durch eine Grundplatte (21) mit nach außen gerichteten Ausblasöffnungen (18) verschlossen ist.

8. Hochleistungskontakt nach Anspruch 1, **dadurch gekennzeichnet**, daß der Schaltraum (13) von einer elektrischen Spule (22) umgeben ist, die durch ihr Magnetfeld auf den Lichtbogen derart einwirkt, daß dieser keinen festen Fußpunkt auf den Kontaktflächen des Festkontaktes (7) und des beweglichen Kontaktes (8) findet, sondern im Schaltraum (13) ständig wandert, verwirbelt und an der Innenwandung der rohrförmigen Hülse (11) abgekühlt wird.

9. Hochleistungskontakt nach Anspruch 1, **dadurch gekennzeichnet**, daß der bewegliche Kontakt (8) mit einer den Kontaktdruck erzeugenden Magnetanordnung ausgebildet ist.

10. Hochleistungskontakt nach Anspruch 9, **dadurch gekennzeichnet**, daß der bewegliche Kontakt (8) an dem einen Ende eines Kontaktstiftes oder einer Betätigungsstange (11) aus einem nichtmagnetisierbaren Material sitzt, der bzw. die am anderen Ende einen Anker (23) aus ferromagnetischem Material aufweist, der mit einem gehäusefesten Dauermagnetring (24) in einer den Kontaktdruck erzeugenden Weise zusammenwirkt.

11. Hochleistungskontakt nach Anspruch 1, **dadurch gekennzeichnet**, daß der bewegliche Kontakt (8) mit einer die Geschwindigkeit beim Abheben des Kontaktes erhöhenden elektromagnetischen Anordnung ausgebildet ist.

12. Hochleistungskontakt nach Anspruch 11, **dadurch gekennzeichnet**, daß der Kontaktstift des beweglichen Kontaktes von einer elektrischen Spule umgeben ist, die bei Erregung im Kurzschlußfalle mit einem ferromagnetischen Teil am Kontaktstift in Abheberichtung des beweglichen Kontaktes zusammenwirkt.
